# EUROPÄISCHE PATENTSCHRIFT

(11) **EP 0 586 927 B1**
(45) Veröffentlichungstag und Bekanntmachung des Hinweises auf die Patenterteilung: **30.10.1996**
(21) Anmeldenummer: 93113057.9
(22) Anmeldetag: 14.08.1993
(51) Int. Cl.: A45B 9/06, A45B 9/02, A45B 25/30

(54) **Schirm oder Spazierstock**
Umbrella or walking stick
Parapluie ou canne

(30) Priorität: 17.08.1992 DE 9210978 U
(43) Veröffentlichungstag der Anmeldung: 16.03.1994
(73) Patentinhaber: RÜDIGER BERGES GmbH, D-82110 Germering (DE)
(72) Erfinder: Berges, Rüdiger, D-82110 Germering (DE); Berges, Ulrich, D-82110 Germering (DE)
(74) Vertreter: Endlich, Fritz, Dipl.-Phys. Patentanwalt

(56) Entgegenhaltungen:
- WO-A-89/05106
- DE-B- 2 607 361
- DE-U- 9 100 964
- FR-A- 770 921
- FR-A- 1 009 637
- FR-A- 1 322 941
- GB-A- 376 018
- US-A- 1 717 422
- US-A- 3 016 590

## Beschreibung

Die Erfindung betrifft einen Schirm oder Spazierstock, mit einem Stock und einem daran ansetzenden Handgriff, und mit einer Aufsetzschale, die auf den Stock oder den Handgriff aufsetzbar ist.

Bei Schirmen oder Spazierstöcken besteht in vielen Fällen ein Interesse daran, Beschriftungen oder Bilder wie Vereinssymbole oder Wappen durch Prägen, Siebdruck o. dgl. vorzusehen. Ein ästhetisches Erscheinungsbild ist aber im allgemeinen nur durch einen verhältnismäßig hohen Kostenaufwand für erforderliche Werkzeuge zu erzielen. Außerdem besteht die Gefahr, daß die vorhandenen Abdrucke schon nach verhältnismäßig kurzer Benutzungsdauer beschädigt und deshalb unansehnlich werden.

Aus der DE-U-91 00 964 und aus der WO-A-89/05106 ist ein Schirm oder Spazierstock mit den eingangs genannten Merkmalen bekannt. Allerdings sind die dort offenbarten Aufsetzschalen entweder zu kompliziert zu befestigen oder aber sie sind ohne weiteres wieder entfernbar, weshalb auch der möglicherweise darunter befindliche Namens- oder Werbeaufdruck ohne weiteres entfernbar ist.

Aus der FR-A-1 322 941 ist ein Etikett für ein Gepäckstück oder eine Dokumentenmappe mit einem Namensschild und einer Abdeckplatte bekannt, die zusammen in zwei einander gegenüberliegende Nuten eingeschoben werden können.

Aus der FR-A-770 921 ist ein Schirmgriff mit kugelförmiger Ausgestaltung oder mit Verzierungen in Form von Kugelsegmenten bekannt.

Die FR-A-1 009 637 und die GB-A-376 018 offenbaren eine rohrförmige Abdeckschale für einen Schirmstock oder Spazierstock, mit einem blattförmigen Aufzeichnungsträger zwischen dem Stock und der Abdeckschale, wobei die Abdeckschale der GB '018 einen Längsschlitz aufweist und auf den Stock aufklemmbar ist.

Aus der DE-B-26 07 361 ist ein Tragegriff eines Koffers o.dgl. mit einer taschenförmigen Aussparung zur Aufnahme eines Namensschilds im Mittelsteg des Griffes bekannt.

Aus der US-A-3 016 590 ist eine Zierleiste mit einer Basisleiste und einer kreisbogenförmigen Abdeckschale bekannt, die auf die Basisleiste aufklemmbar ist.

Schließlich zeigt die US-A-1 717 422 ein Namensschild für einen Schirmstock, mit einem Deckelelement, das mittels eines Scharniers aufklappbar ist und ein Namens- und Adreßfeld freigibt.

Ausgehend von einem Schirm oder Spazierstock der DE '964 oder der WO '106 wurde es als Aufgabe der vorliegenden Erfindung angesehen, eine zum einen ästhetisch wirkende und zum anderen nicht ohne weiteres entfernbare, auf den Stock oder den Handgriff eines Schirms oder Spazierstocks aufsetzbare Aufsetzschale zu schaffen.

Diese Aufgabe wird mit einem Schirm oder Spazierstock mit den Merkmalen des Anspruchs 1 gelöst.

Die Vorteile der erfindungsgemäßen Lösung liegen insbesondere darin, daß sich die Aufsetzschale durch ihre Kreisbogenform an die Umfangsform des Stocks oder des Handgriffs anschmiegen kann und durch die Einschnappvorsprünge derart befestigt werden kann, daß es praktisch nicht möglich ist, die Aufsetzschale ohne Zerstörung zu entfernen. Da man unter der Aufsetzschale beispielsweise einen Werbeaufdruck oder einen Namen und eine Adresse einsetzen kann, hat der Eigentümer des Schirms bzw. des Spazierstocks eine größere Chance, diesen zurückzubekommen, wenn er ihn vergessen hat. Bis zu einem gewissen Grad handelt es sich dabei auch um einen Diebstahlschutz, weil der Name des Eigentümers nicht ohne weiteres entfernt werden kann, es sei denn, die Aufsetzschale wird mit Gewalt entfernt. Ein weiterer Vorteil liegt darin, daß die Aufsetzschale mit Leichtigkeit auf den Stock bzw. den Handgriff aufgesetzt werden kann, weshalb die Aufsetzschale dem Schirm bzw. Spazierstock als Zubehör beigegeben und vom Eigentümer nach Belieben eingesetzt werden kann.

Vorteilhafte Weiterbildungen der Erfindung sind in den Unteransprüchen angegeben.

So besteht die Aufsetzschale vorzugsweise aus durchsichtigem Material, und zwischen dem Stock bzw. dem Handgriff und der Aufsetzschale ist eine Einlageschicht zur Aufnahme eines Aufzeichnungsträgers angeordnet. Hierdurch ergeben sich eine Reihe weiterer vorteilhafter Nutzungsmöglichkeiten, da der Aufzeichnungsträger beispielsweise Werbezwecken oder der Anbringung einer Marke des Herstellers dienen kann. Im Vergleich zu einem Siebdruck, der bei einem direkten Bedrucken des Stocks bzw. des Handgriffs erforderlich wäre, ergeben sich nämlich wesentlich geringere Herstellungskosten, weil bedrucktes Papier als Aufzeichnungsträger benutzt werden kann, was mit bedeutend günstigeren Druckverfahren erzielbar ist. Es können deshalb auch Vereinssymbole kostensparend gedruckt werden oder irgendwelche vorhandene Drucke ausgeschnitten und unter der Aufsetzschale angeordnet werden. Da es nicht sehr schwierig ist, die erfindungsgemäße Aufsetzschale einzusetzen, kann einem Käufer die Möglichkeit gegeben werden, irgendeinen ihn interessierenden Aufzeichnungsträger einzulegen und die Aufsetzschale durch Einschnappen nachhaltig zu befestigen.

Die Aufsetzschale kann auf ihrer Oberfläche auch linienförmige oder rasterförmige Vorsprünge aufweisen, um die Griffigkeit des Handgriffs zu verbessern oder aber einen weiteren Beitrag zu einem ästhetischen Gesamteindruck des Schirms bzw. Spazierstocks zu leisten. Gemäß einer anderen Weiterbildung der Erfindung können auch zwei etwas weniger als 180° umfassende, kreisbogenförmige Aufsetzschalen einander gegenüberliegend an dem Stock bzw. dem Handgriff angeordnet werden. Dadurch ist es möglich, unter eine Aufsetzschale einen Werbeaufdruck oder ein Namensschild anzubringen, während die andere Aufsetzschale beispielsweise farbig ausgestaltet ist. Bei Anordnung nur einer einzigen Aufsetzschale kann diese weniger oder auch mehr als 180° umfassen.

Anhand der Zeichnung soll die Erfindung beispielsweise näher erläutert werden. Es zeigen:
Fig. 1 und 2 um 90° zueinander versetzte Seitenansichten des oberen Endes eines Regenschirms gemäß der Erfindung in der fluchtenden Lage des Handgriffs,
Fig. 3 eine Seitenansicht des Regenschirms in Fig. 1 und 2 in einer abgewinkelten Lage des Handgriffs,
Fig. 4 eine auseinandergezogene Darstellung des Regenschirms in den Fig. 1 bis 3, die zur Verdeutlichung der Ausbildung der Elemente bei diesem Ausführungsbeispiel dient,
Fig. 5 Ausführungsbeispiele von Aufsetzschalen,
Fig. 6a eine Schnittansicht eines detaillierten Ausführungsbeispiels entsprechend Fig. 1 bis 3,
Fig. 6b zugeordnete Schnittansichten; und
Fig. 7a die Fig. 6a zugeordnete obere Hälfte und Fig. 7b eine Schnittansicht entsprechend G - G in Fig. 7a.

Das in den Fig. 1 bis 4 dargestellte Ausführungsbeispiel zeigt das obere Ende eines Regen- oder Sonnenschirms, da das untere Ende des Schirms in an sich beliebiger Weise ausgebildet sein kann.

Der in den Fig. dargestellte Schirm hat einen Handgriff 1 und einen Schirmstock 2, dessen oberer Endteil 3 derart ausgebildet ist, daß einerseits in das untere Ende des Endteils 3 der Schirmstock 2 eingesetzt werden kann, wie durch einen Pfeil in Fig. 4 angedeutet ist, während andererseits das obere Ende des Endteils 3 über ein Gelenk 4 mit dem unteren Ende des Handgriffs 1 verbunden ist. Das Gelenk 4 kann ein übliches Kugelgelenk oder ein sonstiges derartiges Gelenk sein, so daß der Handgriff zwischen den in Fig. 2 und 3 dargestellten Lagen verschwenkt werden kann.

Eine Aufsetzschale gemäß derErfindung kann an dem Handgriff 1 oder an einem oberen Endteil 3 des Stocks angeordnet werden. Es kann eine einzige Aufsetzschale 10 angeordnet werden, gewünschtenfalls auch zwei Aufsetzschalen 10,11, die als etwas weniger als 180° umfassende kreisbogenförmige Halbschalen ausgebildet sind.

Vorzugsweise besteht die Aufsetzschale 10 aus durchsichtigem Material, so daß eine als Aufzeichnungsträger dienende Einlageschicht 18 (Fig. 7b) unter der Aufsetzschale 10 gut sichtbar angeordnet werden kann.

Wie in Fig. 5 dargestellt ist, kann die Aufsetzschale 10 auf ihrer Oberfläche linienförmige oder rasterförmige Vorsprünge aufweisen, welche Ausbildungen vorzugsweise im Griffbereich des Schirms oder Spazierstocks angeordnet werden. Diese Aufsetzschalen werden vorzugsweise aus undurchsichtigem Kunststoff hergestellt. Bei dem in den Figuren dargestellten bevorzugten Ausführungsbeispiel mit einem Handgriff 1, der über ein Gelenk 4 an einem oberen Endteil des Stocks angeordnet ist, wird die Aufsetzschale 10 zweckmäßigerweise an dem Endteil 3 befestigt.

Der obere Endteil 3 des Schirmstocks ermöglicht eine ästhetische Gestaltung des oberen Schirmendes. Der wie der Handgriff 1 beispielsweise aus Kunststoff hergestellte Endteil 3 weist eine Vertiefung 12 auf, wie am besten aus Fig. 4 ersichtlich ist. An der Vertiefung 12 sind zwei Halterungsnuten 15 ausgebildet, in die an der Aufsetzschale 10 vorgesehene Einschnappvorsprünge 16 in eine eingeschnappte Lage eingesetzt werden können. Mit dem Schirm können gewünschtenfalls unterschiedliche Aufsetzschalen entsprechend den Wünschen des Käufers geliefert und durch diesen selbst durch Einschnappen eingesetzt werden, nachdem von dem Käufer eine als Aufzeichnungsträger dienende Einlageschicht 18 (Fig. 7b) eingelegt wurde. Da die Aufsetzschale so ausgebildet werden kann, daß sie nicht ohne weiteres oder allenfalls nur durch Zerstörung entfernt werden kann, bietet die Möglichkeit individueller Beschriftung offensichtliche Vorteile für den Eigentümer des Schirms. Andererseits kann die Fläche unter den Aufsetzschalen in an sich beliebiger Weise zu Werbezwecken oder zum Zwecke der einfachen Anbringung von Verzierungen, Vereinssymbolen etc. benutzt werden.

Der obere Endteil 3 des Schirmstocks 2 wird vorzugsweise derart ausgebildet, daß er etwa den gleichen Durchmesser wie der angrenzende Griffbereich des Handgriffs 1 aufweist und deshalb als Verlängerung des Griffbereichs benutzt werden kann. Dadurch wird die Hantierbarkeit des Schirms verbessert, weil eine angenehme Grifffläche nicht nur am Handgriff 1 selbst vorgesehen werden kann, sondern auch entlang der Länge des Endteils 3 des Schirmstocks. Wenn Aufsetzschalen benutzt werden, die beispielsweise in Fig. 5a,b und c dargestellt sind, welche auf ihrer Oberfläche linienförmige oder rasterförmige Vorsprünge aufweisen, dürften besonders kleinere Kinder dann auch gerne den Griffbereich des Endstücks 3 anfassen, den sie ja besser erreichen können als den eigentlichen Handgriff 1.

Zweckmäßigerweise ist an dem Handgriff 1 ein Fixierelement 5 in Form eines Fixierschiebers angeordnet, durch den der Handgriff in der eingestellten Schwenklage arretiert werden kann. Das in der Vertiefung 13 an dem Handgriff 1 angeordnete Fixierelement 5 wird durch eine Feder in die arretierende Lage vorgespannt.

In den Fig. 6 und 7 ist ein detailliertes Ausführungsbeispiel in einer Schwenklage entsprechend Fig. 3 dargestellt. Die Schnittansicht in Fig. 6a zeigt die untere Hälfte des Handgriffs 1 und des Endteils 3, während die Schnittansicht in Fig. 7a die entsprechende obere Hälfte des Handgriffs 1 und des Endteils 3 zeigt. Anstelle des in Fig. 3 dargestellten Schirmstocks 2 kann ein Schirmstock 2a mit größerem Durchmesser oder ein Schirmstock 2b mit kleinerem Durchmesser vorgesehen sein.

Wie aus Fig. 6a ersichtlich ist, weist das Gelenk 4 Gelenkelemente 8 auf und für die Fixiereinrichtung mit dem Fixierelement 5 ist ein Verriegelungsstift 7 vorgesehen. Am Ende des Handgriffs 1 ist eine halbkugelförmige Kappe 9 befestigt. Spezielle Schnittansichten sind aus den Fig. 6b und 7b ersichtlich. In Fig. 7b ist unter der Aufsetzschale 10 die bereits erwähnte, als Aufzeichnungsträger dienende Einlageschicht 18 angeordnet, die in an sich beliebiger Weise beschriftet oder bedruckt sein kann.

Der Handgriff 1 kann einstückig oder massiv ausgebildet sein, oder auch aus einem Hohlkörper mit einer abnehmbar ausgebildeten Kappe 14 bestehen. Während die Anordnung einer Aufsetzschale im Griffbereich des Endteils 3 vorgezogen wird, kann bei geeigneter Ausbildung des Handgriffs 1 auch die Anordnung einer Aufsetzschale im Griffbereich des Handgriffs 1 erfolgen.

## Patentansprüche

1. Schirm oder Spazierstock, mit einem Stock (2) und einem daran ansetzenden Handgriff (1), und mit einer Aufsetzschale (10, 11), die auf den Stock (2) oder den Handgriff (1) aufsetzbar ist,
**dadurch gekennzeichnet**,
daß die Aufsetzschale (10, 11) im Querschnitt kreisbogenförmig ausgebildet ist und entlang ihrer beiden langen Seitenkanten Einschnappvorsprünge (16) aufweist, welche in Halterungsnuten (15) entlang den Seitenkanten einer Vertiefung (12) an dem Stock (2) bzw. dem Handgriff (1) einschnappbar sind.

2. Schirm oder Spazierstock nach Anspruch 1,
**dadurch gekennzeichnet**,
daß die Aufsetzschale (10, 11) aus durchsichtigem Material besteht, und daß zwischen dem Stock (2) bzw. dem Handgriff (1) und der Aufsetzschale (10, 11) eine Einlageschicht (18) zur Aufnahme eines Aufzeichnungsträgers angeordnet ist.

3. Schirm oder Spazierstock nach Anspruch 1 oder 2,
**dadurch gekennzeichnet**,
daß die Aufsetzschale (10) auf ihrer Oberfläche linienförmige oder rasterförmige Vorsprünge aufweist (Fig. 5).

4. Schirm oder Spazierstock nach einem der vorstehenden Ansprüche,
**dadurch gekennzeichnet**,
daß der Handgriff (1) über ein Gelenk (4) an einem oberen Endteil (3) des Stocks (2) angeordnet ist, und daß die Aufsetzschale (10) an dem Endteil (3) befestigt ist.

5. Schirm oder Spazierstock nach einem der vorstehenden Ansprüche,
**dadurch gekennzeichnet**,
daß zwei etwas weniger als 180° umfassende, kreisbogenförmige Aufsetzschalen (10, 11) einander gegenüberliegend angeordnet sind.

## Claims

1. An umbrella or walking stick, with a stick (2) and a handle (1) being fastened thereon, and with an attachment shell (10, 11) which is able to be attached onto the stick (2) or handle (1),
characterised in that
the attachment shell (10, 11) is constructed so as to be in the shape of a circular arc in cross-section and has snap-in projections (16) along its two long lateral edges, which projections (16) are able to be snapped in mounting grooves (15) along the lateral edges of a depression (12) on the stick (2) or handle (1).

2. An umbrella or walking stick according to Claim 1,
characterised in that
the attachment shell (10, 11) consists of transparent material and that between the stick (1) or handle (1) and the attachment shell (10, 11) an insert layer (18) is arranged to receive a record carrier.

3. An umbrella or walking stick according to Claim 1 or 2,
characterised in that
the attachment shell (10) has linear or grid-shaped projections on its surface (Fig. 5).

4. All umbrella or walking stick according to one of the preceding claims,
characterized in that
the handle (1) is arranged via a joint (4) on an upper end piece (3) of the stick (2), and that the attachment shell (10) is fastened to the end piece (3).

5. An umbrella or walking stick according to one of the preceding claims,
characterised in that
two attachment shells (10, 11) in the shape of a circular arc and embracing slightly less than 180°, are arranged lying opposite each other.

## Revendications

1. Parapluie ou canne, comprenant une canne (2) et une poignée (1) montée sur celle-ci et une coquille adaptable (10, 11) pouvant être montée sur la canne (2) ou la poignée (1), **caractérisé en ce** que la coquille adaptable (10, 11) présente une section transversale en arc de cercle et qu'elle comporte le long de ses deux grands côtés latéraux des saillies d'encliquetage (16) lesquelles peuvent s'enclencher dans des encoches de fixation (15) la long des bords latéraux d'un creux (12) sur la canne (2) et respectivement la poignée (1).

2. Parapluie ou canne selon la revendication 1, caractérisé en ce que la coquille adaptable (10, 11) est constituée d'un matériau transparent et qu'entre la canne (2) et respectivement la poignée (1) et la coquille adaptable (10, 11) est disposée une couche d'insertion (18) destinée à recevoir un support d'inscription.

3. Parapluie ou canne selon la revendication 1 ou 2, caractérisé en ce que la coquille adaptable (10) présente sur sa surface des saillies linéaires ou en forme de trame (fig. 5).

4. Parapluie ou canne selon l'une dos revendications précédentes, caractérisé en ce que la poignée (1) est disposés, par l'intermédiaire d'une articulation (4), sur une section terminale (3) de la canne (2) et que la coquille adaptable (10) est fixée sur la section terminale (3).

5. Parapluie ou canne selon l'une des revendications précédentes, caractérisé en ce que deux coquilles adaptables (10,11) présentant une forme en arc de cercle de légèrement moins de 180° sont disposées en face l'une de l'autre.
